# FASCICULE DE BREVET EUROPEEN

(11) **EP 0 837 175 B1**
(45) Date de publication et mention de la délivrance du brevet: **30.01.2002**
(21) Numéro de dépôt: 97402317.8
(22) Date de dépôt: 02.10.1997
(51) Int. Cl.: D06F 57/08

(54) **Séchoir à linge**
Wäschetrockner
Laundry drier

(30) Priorité: 14.10.1996 FR 9612499
(43) Date de publication de la demande: 22.04.1998
(73) Titulaire: Société Productions Himalaya, 71210 Montchanin (FR)
(72) Inventeur: Vilette, Alain, FR-69009 Lyon (FR)
(74) Mandataire: Faber, Jean-Paul

(56) Documents cités:
- FR-A- 1 137 981
- FR-A- 2 612 957

## Description

La présente invention vise un séchoir à linge tel que défini dans le préambule de la revendication 1. Un tel séchoir est connu du document FR-A 1 137 981.

L'invention se rapporte à un séchoir à linge comprenant un chevalet avec, d'un côté, une première grille articulée au voisinage de son extrémité supérieure et, de l'autre côté, une seconde grille également articulée au voisinage de l'extrémité supérieure dudit chevalet. Pour maintenir stable le séchoir, on prévoit une grille reliant les pieds du chevalet et des grilles supports insérées entre les extrémités libres des première et seconde grilles et les pieds afin que ces dernières soient maintenues horizontales.

Lorsqu'on désire ranger le séchoir, on doit désaccoupler la grille insérée entre les pieds de l'un de ceux-ci, puis dégager les grilles supports desdits pieds ce qui est très peu pratique.

La manoeuvre inverse est à effectuer lors de l'utilisation du séchoir.

L'un des buts de la présente invention est de réaliser un séchoir du type ci-dessus, qui soit beaucoup plus simple à utiliser, sans que le prix de revient en soit grevé.

Le séchoir, selon l'invention, est du type comprenant un chevalet présentant quatre pieds articulés deux à deux à leur extrémité supérieure afin de pouvoir être écartés ou rapprochés, une entretoise constituée par une grille et insérée entre les pieds afin de maintenir leur écartement lors de l'utilisation du séchoir, deux grilles de suspension du linge articulées sur le chevalet l'un d'un côté de celui-ci et l'autre de l'autre côté au voisinage de son extrémité supérieure et deux contrefiches insérées entre les grilles de suspension du linge et le chevalet de manière à maintenir ces dernières sensiblement horizontalement lors de l'utilisation du séchoir, les extrémités supérieures des contrefiches étant articulées sur les grilles de suspension du linge celui-ci étant caractérisé en ce que les contrefiches sont montées articulées par leur extrémité inférieure sur les côtés correspondants de l'entretoise qui est montée coulissante sur les pieds et l'une des contrefiches ayant une longueur supérieure à l'autre, cette contrefiche de plus grande longueur étant, sur la grille de suspension du linge, articulée en un point plus éloigné de l'articulation desdites grilles de suspension du linge sur le chevalet que l'autre de manière, qu'en position d'utilisation du séchoir, les grilles de suspension du linge étant sensiblement horizontales, l'entretoise s'étende transversalement aux pieds, tandis que lorsque le séchoir est replié l'entretoise est inclinée afin que les pieds puissent être rabattus l'un contre l'autre deux à deux.

Grâce à cette disposition, on réalise un séchoir très simple à utiliser puisqu'il suffit, pour l'utilisation, de soulever les grilles de suspension du linge pour engendrer, automatiquement, l'écartement des pieds, alors que pour le rangement, en soulevant le chevalet, le séchoir se replie de lui-même.

Suivant une caractéristique constructive, les pieds sont formés par deux éléments en U avec une âme et deux ailes, les extrémités libres des ailes étant insérées dans des manchons de deux pièces de jonction, chaque manchon étant solidaire d'un disque, les disques étant reliés par un axe d'articulation pour former un compas et l'un des disques étant solidaire d'une douille, les douilles recevant un tube sur lequel s'articulent les grilles de suspension du linge.

Suivant encore une caractéristique constructive, les contrefiches sont constituées par des grilles présentant deux côtés longitudinaux terminés, à une extrémité, par des boucles traversées par les barreaux correspondant des grilles de suspension du linge et dont les autres extrémités présentent un coude en forme d'épingle à cheveux prolongé par une boucle traversée par des longerons de la grille constituant l'entretoise.

Enfin, les longerons de la grille constituant l'entretoise sont terminés par des crochets coopérant avec les pieds.

L'invention va maintenant être décrite avec plus de détails en se référant à un mode de réalisation particulier donné à titre d'exemple seulement et représenté aux dessins annexés, dans lesquels :
Figure 1 est une vue en perspective d'un séchoir, selon l'invention.
Figure 2 est une vue en perspective d'un détail.
Figure 3 est une vue en perspective d'un détail.
Figure 4 est une vue en élévation de la pièce de jonction avec un arrachement.
Figure 5, figure 6 et figure 7 sont des vues en élévation montrant le fonctionnement du séchoir.

Le séchoir représenté aux figures est formé d'un chevalet 1 comprenant deux pieds 2 et deux pieds 3. Les pieds 2 sont formés d'un élément en U avec une âme 2a et deux ailes 2b, les pieds 3 étant réalisés de la même façon avec une âme 3a et deux ailes 3b.

Les extrémités libres des ailes 2b du pied 2 sont insérées dans des manchons 4 de deux pièces de jonction 5, lesdits manchons 4 étant solidaires, chacun, d'un disque 6 sur une face duquel s'étend une douille 8, tandis que l'autre face coopère avec un disque 9 comportant radialement un manchon 7 qui reçoit l'extrémité libre de l'aile correspondante 3a. Les disques sont solidarisés par un axe 10 afin de former une sorte de compas.

Dans les douilles 8 sont engagées les extrémités d'un tube 12.

Sur les ailes 2b et 3b est montée une entretoise 15 constituée par une grille avec des longerons 15a et 15c et des barreaux 15b, les extrémités libres des longerons 15a et 15c étant repliées pour former respectivement des crochets 16 coopérant avec les ailes 2b et des crochets 16a coopérant avec les ailes 3b.

Sur le tube 12 s'articule l'une des extrémités de deux grilles de suspension du linge 18 et 19. La grille 18 est formée d'un cadre avec des barreaux 20 s'étendant parallèlement au tube 12.

La grille 19 est également constituée d'un cadre avec des barreaux 21.

La grille 18 est reliée au longeron 15a par une contrefiche 23 formée d'une grille avec deux côtés longitudinaux 23a et des barreaux transversaux 23b.

Les deux côtés longitudinaux 23a sont, à l'extrémité supérieure, terminés par une boucle 24 coopérant avec l'un des barreaux 20 de la grille 18, tandis que l'extrémité inférieure (voir figure 3) présente une partie 26 pliée en épingle à cheveux et prolongée par une boucle 27 enserrant le longeron 15a.

Entre la grille 19 et le longeron 15c s'étend une contrefiche 30 formée d'une grille avec deux côtés longitudinaux 30a et de barreaux transversaux 30b.

Les extrémités supérieures des côtés longitudinaux 30a sont terminées par une boucle 31 enserrant un barreau 21 et à leur extrémité inférieure sont conformés de la même manière que les côtés longitudinaux 23a (voir figure 3) avec une partie pliée en épingle à cheveux 26a prolongée par une boucle 27a.

On remarquera que la contrefiche 23 à une longueur inférieure à celle de la contrefiche 30 et que l'extrémité supérieure de cette dernière s'articule sur un barreau 21 beaucoup plus éloigné du tube 12 que celui sur lequel s'articule la contrefiche 23.

Les figures 5 à 7 permettent de parfaitement comprendre le fonctionnement du séchoir à linge selon l'invention.

Comme on le voit à la figure 5 en position pliée, le séchoir est très peu encombrant et peut, par conséquent, être facilement rangé dans un placard ou derrière un meuble.

Lorsqu'on désire utiliser le séchoir, on soulève simultanément les grilles 18 et 19 en les tenant par les extrémités opposées au tube 12 pour les amener vers une position horizontale (voir figure 6). Durant ce pivotement, les contrefiches 23 et 30 entraînent l'entretoise 15 qui, par ses crochets 16 et 16a en glissant sur les ailes 2b et 3b des pieds 2 et 3, engendre l'écartement de ces derniers.

Lorsque les grilles 18 et 19 sont arrivées à la bonne position angulaire, les contrefiches 23 et 30, en prenant appui sur l'entretoise 15, provoquent le coincement de l'entretoise 15 par ses crochets 16, 16a sur les ailes correspondantes 2b et 3b (voir figure 7).

Lorsque le séchoir n'est plus utilisé et qu'il doit être rangé, il suffit de le soulever en le tenant pas le tube 12, l'entretoise 15 glisse sur les ailes des pieds et les grilles 18 et 19 basculent pour venir buter contre lesdits pieds (voir figure 5).

On remarque que, compte tenu de la différence de longueur des contrefiches 23 et 30, l'entretoise 15 bascule ce qui permet aux pieds de se rapprocher l'un de l'autre lors du pliage du séchoir.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Séchoir à linge du type comprenant un chevalet (1) présentant quatre pieds (2b, 3b) articulés deux à deux à leur extrémité supérieure afin de pouvoir être écartés ou rapprochés, une entretoise (15) constituée par une grille et insérée entre les pieds afin de maintenir leur écartement lors de l'utilisation du séchoir, deux grilles (18 et 19) de suspension du linge articulées sur le chevalet (1), l'un d'un côté de celui-ci et l'autre de l'autre côté au voisinage de son extrémité supérieure et deux contrefiches (23, 30) insérées entre les grilles de suspension du linge (18 et 19) et le chevalet (1) de manière à maintenir ces dernières sensiblement horizontalement, lors du l'utilisation du séchoir, les extrémités supérieures des contrefiches (23, 30) étant articulées sur les grilles (18, 19) de suspension du linge, le séchoir étant **caractérisé en ce que** les contrefiches (23, 30) sont montées articulées par leur extrémité inférieure sur les côtés correspondants de l'entretoise (15) qui est montée coulissante sur les pieds (2b, 3b) l'une des contrefiches (30) ayant une longueur supérieure à l'autre, cette contrefiche (30) de plus grande longueur étant, sur la grille de suspension du linge (19), articulée en un point plus éloigné de l'articulation desdites grilles de suspension du linge sur le chevalet (1) que l'autre de manière, qu'en position d'utilisation du séchoir, les grilles de suspension du linge (18, 19) étant sensiblement horizontales, l'entretoise (15) s'étende transversalement aux pieds, tandis que lorsque le séchoir est replié, l'entretoise (15) est inclinée afin que les pieds puissent être rabattus l'un contre l'autre deux à deux.

2. Séchoir à linge, selon la revendication 1, **caractérisé en ce que** les pieds sont formés par deux éléments en U avec une âme et deux ailes, les extrémités libres des ailes étant insérées dans des manchons (4, 7) de deux pièces de jonction (5), chaque manchon étant solidaire d'un disque, les disques étant reliés par un axe d'articulation pour former un compas et l'un des disques étant solidaire d'une douille (8), les douilles recevant un tube (12) sur lequel s'articulent les grilles (18, 19) de suspension du linge.

3. Séchoir à linge, selon la revendication 1, **caractérisé en ce que** les contrefiches (23, 30) sont constituées par des grilles présentant deux côtés longitudinaux (23a, 30a) terminés, à une extrémité, par des boucles (24, 31) traversées par des barreaux correspondants (20, 21) des grilles de suspension du linge (18, 19) et dont les autres extrémités présentent un coude en forme d'épingle à cheveux (26, 26a) prolongé par une boucle (27, 27a) traversée par des longerons (15a, 15c) de la grille constituant l'entretoise (15).

4. Séchoir à linge, selon la revendication 3, **caractérisé en ce que** les longerons (15a, 15c) de la grille constituant l'entretoise sont terminés par des crochets (16, 16a) coopérant avec les pieds (2, 3).

## Patentansprüche

1. Wäschetrockner mit einem Gestell (1), das vier Füße (2b, 3b) aufweist, die paarweise an ihrem oberen Ende schwenkbar sind, damit sie voneinander entfernt oder einander angenähert werden können, einer Traverse (15), die durch ein Gitter gebildet und zwischen die Füße eingesetzt ist, um deren Abstand während der Benutzung des Trockners aufrecht zu erhalten, zwei Gittern (18 und 19) für das Aufhängen von Wäsche, die an dem Gestell (11) schwenkbar sind, eines auf einer Seite und das andere auf der anderen Seite desselben in der Nähe von dessen oberem Ende, und mit zwei Verstrebungen (23, 30), die zwischen die Gitter (18 und 19) für das Aufhängen von Wäsche und das Gestell (1) so eingefügt sind, dass sie die Letztgenannten im wesentlichen horizontal bei der Benutzung des Trockners halten, wobei die oberen Enden der Verstrebungen (23, 30) auf den Gittern (18, 19) für das Aufhängen von Wäsche schwenkbar sind und der Trockner **dadurch gekennzeichnet ist, dass** die Verstrebungen (23, 30) vermittels ihres unteren Endes schwenkbar auf den entsprechenden Seiten der Traverse (15) angebracht sind, die gleitbar auf den Füßen (2b, 3b) angebracht ist, dass eine (30) der Verstrebungen eine Länge besitzt, die größer ist als die diejenige der anderen, wobei diese Verstrebung (30) mit der größeren Länge auf dem Gitter (19) für das Aufhängen von Wäsche an einer Stelle schwenkbar ist, die von der Schwenklagerung der genannten Gitter für das Aufhängen von Wäsche an dem Gestell (1) weiter entfernt ist als die andere, so dass, wenn der Trockner in der Benutzungsstellung ist, die Gitter (18, 19) für das Aufhängen von Wäsche im wesentlichen horizontal sind und sich die Traverse (15) quer zu den Füßen erstreckt und dass, wenn der Trockner zusammengelegt wird, die Traverse (15) geneigt wird, damit die Füße paarweise aneinander angeklappt werden.

2. Wäschetrockner nach Anspruch 1, **dadurch gekennzeichnet, dass** die Füße aus zwei U-förmigen Bauelementen mit einem Steg und zwei Schenkeln gebildet sind, dass die freien Enden der Schenkel in Muffen (4, 7) zweier Verbindungsstücke (5) eingesetzt sind, wobei jede Muffe mit einer Scheibe fest verbunden ist, welche Scheiben durch eine Schwenkachse miteinander verbunden sind, um einen Zirkel zu bilden, und dass je eine der Scheiben mit einer Hülse (8) verbunden ist, welche Hülsen ein Rohr (12) aufnehmen, auf dem die Gitter (18, 19) für das Aufhängen von Wäsche schwenkbar sind.

3. Wäschetrockner nach Anspruch 1, **dadurch gekennzeichnet, dass** die Verstrebungen (23, 30) aus Gittern gebildet sind, zwei längsverlaufende Seiten (23a, 30a) aufweisen, die am einen Ende in Schleifen (24, 31) endigen, die durch entsprechende Gitterstäbe (20, 21) der Gitter (18, 19) für das Aufhängen von Wäsche durchgriffen sind, und deren andere Enden eine Biegung in Form einer Haarnadel (26, 26a) aufweisen, die durch eine Schleife (27, 27a) verlängert sind, die durch Längsträger (15a, 15c) des die Traverse (15) bildenden Gitters durchgriffen sind.

4. Wäschetrockner nach Anspruch 3, **dadurch gekennzeichnet, dass** die Längsträger (15a, 15c) des die Traverse bildenden Gitters in Haken (16, 16a) endigen, die mit den Füßen (2, 3) zusammenwirken.

## Claims

1. A laundry drier of the type comprising a stand (1) having four feet (2b, 3b) hinged two by two at their upper ends so as to be able to be moved apart or together, a cross-piece (15) formed by a rack and inserted between the feet so as to maintain their separation during the use of the drier, two laundry racks (18 and 19) hinged on the stand (1), the one on one side thereof and the other on the other side in the vicinity of its upper end, and two struts (23, 30) inserted between the laundry racks (18 and 19) and the stand (1) so as to keep the latter substantially horizontal, during the use of the drier, the upper ends of the struts (23, 30) being hinged on the laundry racks (18, 19), the drier being **characterised in that** the struts (23, 30) are mounted hinged by their lower ends on the corresponding sides of the cross-piece (15) which is mounted to slide on the feet (2b, 3b), one of the struts (30) having a greater length than the other, this strut (30) of greater length being hinged on the laundry rack (19) at a point farther from the articulation of the said laundry racks on the stand (1) than the other, so that, in the position of use of the drier, the laundry racks (18, 19) being substantially horizontal, the cross-piece (15) extends transversally to the feet, whereas, when the drier is closed, the cross-piece (15) is inclined so that the feet can be folded back against one another two by two.

2. A laundry drier according to Claim 1,
**characterised in that** the feet are formed by two U-shaped elements with a web and two wings, the free ends of the wings being inserted into sleeve tubes (4, 7) of two coupling pieces (5), each sleeve tube being joined to a disk, the disks being connected by a hinge pin to form a pair of compasses and one of the disks being joined to a socket (8), the sockets receiving a tube (12) on which the laundry racks (18, 19) are hinged.

3. A laundry drier according to Claim 1,
**characterised in that** the struts (23, 30) are formed by racks having two longitudinal sides (23a, 30a) ending, at one end, in loops (24, 31) through which corresponding bars (20, 21) of the laundry racks (18, 19) pass and the other ends of which have a bend shaped like a hairpin (26, 26a) and lengthened by a loop (27, 27a) through which longitudinal members (15a, 15c) of the rack forming the cross-piece (15) pass.

4. A laundry drier according to Claim 3,
**characterised in that** the longitudinal members (15a, 15c) of the rack forming the cross-piece end in hooks (16, 16a) cooperating with the feet (2, 3).
